# EUROPÄISCHE PATENTSCHRIFT

(11) **EP 0 202 443 B1**
(45) Veröffentlichungstag und Bekanntmachung des Hinweises auf die Patenterteilung: **20.12.1989**
(21) Anmeldenummer: 86104628.2
(22) Anmeldetag: 04.04.1986
(51) Int. Cl.: F23D 17/00, F23C 7/00

(54) **Verfahren und Vorrichtung zum Verbrennen flüssiger und/oder fester Brennstoffe in pulverisierter Form**
Method and device for the combustion of liquid and/or solid pulverulent fuels
Procédé et dispositif à combustion de combustibles liquides et/ou solides pulvérulents

(30) Priorität: 20.05.1985 DE 3518080
(43) Veröffentlichungstag der Anmeldung: 26.11.1986
(73) Patentinhaber: Stubinen Utveckling AB, S-117 80 Stockholm (SE)
(72) Erfinder: Skoog, Kurt, Dipl.-Ing., S-12 168 Johanneshov (SE)
(74) Vertreter: Popp, Eugen, Dr.

(56) Entgegenhaltungen:
- EP-A- 0 114 062
- DD-A- 145 316
- US-A- 4 443 182

## Beschreibung

Die Erfindung betrifft ein Verfahren und eine Vorrichtung zum Verbrennen flüssiger und/oder fester Brennstoffe gemäß dem Oberbegriff des Patentanspruches 1 bzw. Patentanspruches 14.

Im Laufe der Jahre sind verschiedenste Varianten zum Verbrennen sowohl flüssiger Brennstoffe, wie Öl oder dergleichen als auch fester Brennstoffe, insbesondere Kohle, Torf oder dergleichen in pulverisierter Form vorgeschlagen worden, wobei letztere meist mit einer Trägerflüssigkeit wie Wasser und/oder Öl vermischt als Emulsion in einen Verbrennungsraum eingeleitet werden. Die Einleitüng der Brennstoffe in den Verbrennungsraum erfolgt in der Regel unter Ausbildung eines rezirkulierenden Strömungsprofiles, wobei dieses durch eine rotierende äußere Luftströmung begrenzt wird. Die Verbrennung einer Suspension von pulverisierter Kohle in Flüssigkeit hat sich in der Praxis als relativ schwierig herausgestellt; vor allem galt es, Verstopfungen der in den Verbrennungsraum mündenden B_{f}ennstoff-Eintrittsöffnungen bzw. Brennerdüsen zu verhindern. Auch war der Wirkungsgrad der Verbrennung begrenzt. Zur Überwindung dieser Probleme wird in der DD-PS 145316 ein Brenner vorgeschlagen, welcher eine Kombination eines sogenannten Rotationsbrenners mit einem Toroidal-Brenners darstellt. Versuche haben jedoch gezeigt, daß auch mit diesem Brenner sich nur relativ geringe Wirkungsgrade erzielen lassen, vor allem in der kritischen Startphase. Der Grund liegt vermutlich darin, daß die Zerstäubung der Brennstoffe unzulänglich ist, so daß gerade in der Startphase Entzündungsprobleme auftreten. Auch ist die Anreicherung bzw. Vermischung der Brennstoffe mit Luft mangelhaft, worunter ebenfalls der Wirkungsgrad leidet.

Ausgehend von diesem Stand der Technik liegt der vorliegenden Erfindung die Aufgabe zugrunde, ein Verfahren und eine Vorrichtung zum Verbrennen flüssiger und/oder fester Brennstoffe in pulverisierter Form zu schaffen, bei dem bzw. mit der aufgrund guter Vermischung der verschiedenartigen Brennstoffe auf minimaler Distanz im Verbrennungsraum eine praktisch vollständige Verbrennung möglich ist, wobei die Verbrennung auch bei Zufuhr fester Brennstoffe in trockener Form mit hohem Wirkungsgrad aufrechterhalten werden kann, und bei dem bzw. mit der auch eine besonders leichte Zündung erreicht wird.

Diese Aufgabe wird hinsichtlich des Verfahrens durch die kennzeichnenden Maßnahmen des Patentanspruches 1 und hinsichtlich der Vorrichtung durch die kennzeichnenden Maßnahmen des Patentanspruches 14 gelöst.

Durch die Erfindung werden die Brennstoffe fein verteilt in den Verbrennungsraum eingeleitet. Feste und flüssige Brennstoffe werden unmittelbar nach der Einleitung in den Verbrennungsraum miteinander vermischt, wodurch gerade in der Startphase die Verbrennung leicht in Gang gesetzt werden kann. Die Brennstoffe werden durch jeweils eine (kleine Brenner) oder mehrere Düsen fein verteilt in Form von Sprühkegeln in den Verbrennungsraum eingeleitet, wobei durch die abwechselnde Anordnung von Düsen bzw. Eintrittsöffnungen für feste und flüssige Brennstoffe eine gute Vermischung derselben und damit leichte Zündung erreicht wird. Insbesondere werden die eingeleiteten Brennstoffe «aufgebrochen» in kleinste Brennstoffpartikel bzw. -tröpfchen. Man erhält auf diese Weise eine maximale Brennstoffoberfläche, wodurch die praktisch vollständige Verbrennung auf extrem kurzer Distanz erreicht wird. Entsprechend kurz kann der Verbrennungsraum gebaut sein.

Nach dem Start ist es möglich, die Ölzufuhr stark zu drosseln oder gar abzustellen und nur noch die in den Verbrennungsraum eingeleitete Kohle oder dergleichen trocken oder vermischt mit Wasser, Öl usw. zu verbrennen. In diesem Falle ist es zweckmäßig, wenn die äußere Luftströmung eine Temperatur von etwa 100 °C besitzt. Wenn die Temperatur der äußeren Luftströmung niedriger als 100 °C ist, ist es zweckmäßig, zusätzlich wieder Öl einzuleiten, um einen hohen Verbrennungswirkungsgrad aufrechtzuerhalten.

Auch ist es möglich, die Kohlezufuhr - oder dergleichen - abzusperren und nur Öl zu verbrennen, insbesondere Schweröle. Die erfindungsgemäß ausgebildete Vorrichtung (Brenner) eignet sich also sowohl zur Verbrennung von festen Brennstoffen als auch von flüssigen Brennstoffen, und zwar getrennt voneinander oder in einem vorgegebenen Mischungsverhältnis.

Bevorzugte verfahrenstechnische und vorrichtungstechnische Maßnahmen sind in den Ansprüchen 2 bis 13 bzw. 15 bis 28 näher beschrieben. Von besonderer Bedeutung ist dabei die zentrale Einblasung von Druckluft in den Verbrennungsraum, wodurch Ablagerungen an der dem Verbrennungsraum zugewandten Stirnfläche der Brennerdüse sicher vermieden werden, bedingt durch die zentrale Rezirkulation der heißen Verbrennungsgase und der durch diese mitgeführten unverbrannten Brennstoffpartikel. Gleichermaßen wird durch die Maßnahme nach den Ansprüchen 5 bzw. 15, d.h. durch die radiale Drucklufteinblasung verhindert, daß in den Verbrennungsraum eintretende Kohle- oder Ölpartikel sich auf Grund des im Zentrum unmittelbar hinter der Brennerdüse bzw. dem Düsenkörper herrschenden Unterdrucks an der dem Verbrennungsraum zugewandten Stirnfläche des Düsenkörpers ablagern.

Durch die erfindungsgemäßen Maßnahmen werden bei in der Stirnwand des Verbrennungsraumes versenkter Anordnung des Düsenkörpers bzw. Brennstoffeinlasses Ablagerungen an der dem Brennstoffeinlaß gegenüberliegenden und die dem Brennstoffeinlaß nächstliegende Luftströmung begrenzenden Seitenwand sicher vermieden.

Von besonderer Bedeutung für eine optimale Verbrennung sind noch die konstruktiven Maßnahmen nach den Ansprüchen 20 und 21. Durch diese Merkmale wird der in den Verbrennungsraum eingeleitete pulverisierte Brennstoff regelrecht aufgebrochen und aufgefächert. Man erhält eine hohe Feinverteilung der Brennstoffe und damit schnelle Entflammung, vor allem bei Vermischung mit flüssigem Brennstoff wie Öl oder dergleichen.

Ferner sind von Bedeutung die Maßnahmen nach den Ansprüchen 23 bis 28, die die äußere Luftströmung betreffen und durch die die Verbrennung ganz wesentlich beeinflußt werden kann, insbesondere auch das Strömungsprofil hinter dem Brennstoffeinlaß. Durch diese Maßnahmen wird eine spontane Auffächerung der in den Verbrennungsraum eingeleiteten Brennstoffe unterstützt. Vor allem wird dadurch ein hohlkegelartiges Strömungsprofil erzielt, das eine etwa glocken- bzw. apfelförmige Gestalt annimmt. Die Form des Strömungsprofils wird bestimmt durch das Gleichgewicht der auf die Brennstoffe einwirkenden Zentrifugalkräfte und zentralen «Unterdruck»-Kräfte.

Wird als Trägerflüssigkeit für die festen pulverisierten Brennstoffe Wasser verwendet, hat die zentrale Rezirkulation eines Teils heißer Verbrennungsgase zusätzlich den ganz großen Vorteil, daß dabei auch ein Teil dissoziierten Wassers und damit freigewordener Sauerstoff zentral zum Brennstoffeinlaß zurückströmt, wodurch die Verbrennung zusätzlich vom Inneren des hohlen Brennstoff-Sprühkegels her initiiert wird.

Beim Start der Verbrennung wird vorzugsweise nur reines Öl eingespritzt, um dann zunehmend pulverisierte feste Brennstoffe einzuleiten. Wie dargelegt, kann dann bei ausreichend hoher Temperatur der äußeren Luftströmung sowie auch der zentral eingeblasenen Druckluft und gegebenenfalls der dem festen Brennstoff beigemischten Druckluft die Ölzufuhr ganz abgeschaltet werden. Beim Abschalten der Verbrennung wird umgekehrt vorgegangen. Es wird zunehmend der pulverisierte Brennstoff weggenommen, bis schließlich nur noch Öl als Brennstoff übrig bleibt.

Dadurch wird beim Abschalten eine Verklumpung oder Verstopfung der Eintrittsöffnungen für feste Brennstoffe sicher vermieden.

Wie ferner oben dargelegt worden ist, eignet sich die erfindungsgemäße Lösung auch ganz ausgezeichnet zur Verbrennung von Öl, insbesondere Schweröl. Man erhält auf Grund der erfindungsgemäßen Maßnahmen eine höchste Feinverteilung bzw. Zerstäubung des in den Verbrennungsraum eingeleiteten Öls und damit eine extrem große freie Verbrennungsfläche mit der Folge, daß auf kürzester Distanz eine nahezu vollständige Verbrennung erhalten wird.

Als feste Brennstoffe kommen vornehmlich Kohle in Frage, z.B. Steinkohle, bitumenhaltige Kohle, gasreiche Kohle oder ein Gemisch davon.

Nachstehend wird die Erfindung anhand zweier Ausführungsbeispiele einer Vorrichtung zur Durchführung des erfindungsgemäßen Verfahrens näher beschrieben. Es zeigen:
Fig. einen Teil einer ersten Ausführungsform der erfindungsgemäßen Vorrichtung (Brennerteil) im schematischen Längsschnitt,
Fig.2 den Düsenkörper der Vorrichtung nach Figur 1 im Längsschnitt,
. Fig. den Düsenkörper nach Figur 2 in Vorderansicht,
Fig.4 den Einlaß für feste Brennstoffe bzw. Brennstoffemulsion im Schnitt und vergrößertem Maßstab,
Fig. 5 einen Teil einer zweiten Ausführungsform der erfindungsgemäßen Vorrichtung (Brennerteil) im schematischen Längsschnitt,
Fig.6 den Düsenkörper der Vorrichtung nach Figur 5 im Längsschnitt, und
Fig.7 den Düsenkörper nach Figur 6 im Querschnitt längs Linie VII-VII.

Der in Figur 1 im schematischen Längsschnitt dargestellte Öl- und/oder Kohlebrenner weist einen Düsenkörper 32 mit in den Verbrennungsraum 16 mündenden Brennstoff-Eintrittsöffnungen 10, 12' auf, der in der Stirnwand 33 des Verbrennungsraums versenkt angeordnet ist und von mehreren Gaskanälen 35, 37, 39, 41 und 43 konzentrisch umgeben ist. Der den Düsenkörper 32 unmittelbar umgebende Gaskanal 35 mündet in den Verbrennungsraum 16 durch eine Eintrittsöffnung 36, die dem Brennstoffeinlaß nächstgelegen ist. Durch den Kanal 35 strömt eine sogenannte «primäre Primärluft», die mit Verbrennungsgasen höherer Temperatur angereichert sein kann, wobei das aus der Öffnung 36 austretende Gas eine Strömungsgeschwindigkeit von 100 bis 200m/s vorzugsweise etwa 130 m/s, besitzt. Die die Öffnung 36 begrenzenden Seitenwandungen 60 und 62 sind jeweils kegelförmig ausgebildet unter Ausbildung einer Ringdüse. Unmittelbar vor dem Austritt des «primären Primärgases» wird dieses durch Drallelemente 46 in Form von Leitschaufeln um etwa 70° umgelenkt und damit in Rotation um die Längsachse 14 des Düsenkörpers bzw. Verbrennungsraums versetzt. Das primäre Primärgas wird in den Gaskanal 35 mit einem Druck von etwa 1000 bis 1200 mm Wassersäule eingeblasen.

Der Gaskanal 35 wird von einem weiteren Gaskanal 37 konzentrisch umgeben, dessen ringförmige, in den Verbrennungsraum 16 mündende Eintrittsöffnung 38 ebenfalls durch kegelförmige Seitenwandungen 64 und 66 begrenzt ist. Die Seitenwandungen 64, 66 sind jedoch so gerichtet, daß sie der aus der Ringöffnung 38 austretenden Gasströmung ein kegelartiges Strömungsprofil aufprägen, das das entgegengerichtete Strömungsprofil der Brennstoffe sowie der aus der Ringöffnung 36 austretenden «Primären Primärluft» durchdringt. Dadurch und durch die Zurückversetzung des Brennstoffeinlasses und der Ringöffnung 36 für die primäre Primärluft gegenüber der Ringöffnung 38 für die sogenannte «sekundäre Primärluft» wird durch die aus dieser Ringöffnung austretende Gas- bzw. Luftströmung ein Aufbrechen des Strömungsprofils des sich bereits in Rotation befindenden Brennstoffs bzw. Brennstoffgemisches erreicht, also eine zusätzliche Vergrößerung der freien Oberfläche des Brennstoffes kurz nach dem Austritt aus dem Düsenkörper bzw. kurz nach Eintritt in den Verbrennungsraum 16 erzielt.

Vor Austritt der den Gaskanal 37 durchströmenden sogenannten «sekundären Primärluft» wird diese ebenfalls durch im Bereich der Ringöffnung 38 angeordnete Drallelemente 48 in Form von Leitschaufeln umgelenkt, und zwar um etwa 40 bis 45° zur Längsachse 14, also in Rotation um die Längsachse 14 versetzt. Die Austrittsgeschwindigkeit der «sekundären Primärluft» beträgt etwa 120 bis 180 m/s, vorzugsweise 140 m/s. Die Ringspaltweite der Öffnung 38 ist ebenso wie die Ringspaltweite der Öffnung 36 durch Veränderung der Relativlage der sie begrenzenden Seitenwandungen 64, 66 veränderbar. In entsprechender Weise ist natürlich die Austrittsgeschwindigkeit der «sekundären Primärluft» variabel. Auch die «sekundäre Primärluft» wird mit einem Druck von etwa 1000 bis 1200 mm Wassersäule in den Ringkanal 37 eingeblasen. Die Ablenkung der «sekundären Primärluft» durch die Drallelemente 48 erfolgt in der gleichen Richtung wie die Ablenkung der «primären Primärluft» durch die im Bereich der Öffnung 36 angeordneten Drallelemente 46.

Die «sekundäre Primärluft» ist vorzugsweise nicht mit heißen Verbrennungsgasen angereichert, da sie weniger als Trägermedium für den in den Verbrennungsraum 16 eingeleiteten Brennstoff dient als vielmehr zur Vergrößerung der freien Oberfläche desselben und der Anreicherung bzw. Versorgung der Brennstoffpartikel bzw. -tröpfchen mit Sauerstoff.

Der den Düsenkörper 32, den diesen unmittelbar umgebenden Ringkanal 35 und den von der «sekundären Primärluft» durchströmten Ringkanal 37 umfassende Bauteil ist als Ganzes in die Stirnwand 33 des Verbrennungsraums 16 bzw. in das noch zu beschreibende Gasregister 39, 41, 43 einsetzbar und somit auch leicht durch ein entsprechendes, etwas modifiziertes Bauteil austauschbar.

Der Gaskanal 37 für die «sekundäre Primärluft» ist wiederum von einem konzentrischen Gaskanal 39, dieser von einem weiteren Gaskanal 41 und dieser schließlich noch von einem Gaskanal 43 jeweils konzentrisch umgeben. Die entsprechenden in den Verbrennungsraum 16 mündenden Ringöffnungen sind mit den Bezugsziffern 40, 42 und 44 gekennzeichnet. Die Ringkanäle 39, 41 und 43 werden selektiv, vorzugsweise von Luft, durchströmt, wobei die Einblasung unter einem Druck von etwa 200 bis 300 mm Wassersäule erfolgt. Vor dem Austritt der Luft aus den ringförmigen Gas- bzw. Lufteintrittsöffnungen 40, 42, 44 wird diese durch im Bereich der Öffnungen angeordnete Drallelemente 50, 52, 54 in Form von Leitblechen umgelenkt und somit um die Längsachse 14 in Rotation versetzt, und zwar in derselben Richtung wie die «primäre Primärluft» bzw. «sekundäre Primärluft» durch die Drallelemente 46 und 48.

Durch die Drallelemente 50 erfolgt eine Umlenkung der Gas- bzw. Luftströmung um etwa 70°. Die Drallelemente 52 und 54 bewirken eine Umlenkung der Gas- bzw. Luftströmung um etwa 40 bis 50° bzw. 0 bis 40°. Sämtliche Drallelemente, insbesondere die äußersten Drallelemente 54 sind hinsichtlich ihrer Winkelstellung veränderbar und damit an den zu verbrennenden Brennstoff bzw. Brennstoffgemisch anpaßbar.

Die Strömungsgeschwindigkeit der aus der Ringöffnung 40 austretenden Luft beträgt beim Start der Verbrennung etwa 40 m/s, bei Vollast etwa 70m/s. Die Strömungsgeschwindigkeit der aus den Ringöffnungen 42 und 44 austretenden Luft variiert zwischen 0 m/s beim Start der Verbrennung bis 70 m/s bei Vollast.

Die Austrittsgeschwindigkeiten der «primären Primärluft» und «sekundären Primärluft» bleiben in allen Betriebszuständen zwischen Start und Vollast etwa gleich. Nur die Austrittsmenge bzw. der Durchsatz werden verändert durch entsprechende Vergrößerung oder Verkleinerung der Spaltweiten der Ringöffnungen bzw. Ringspalte 36 und 38. Die Veränderung der Spaltweiten erfolgt gleichermaßen. Zu diesem Zweck ist ein zwischen den beiden Ringöffnungen bzw. Spalten 36 und 38 angeordnetes Ringmundstück 68, das die beiden benachbarten bzw. einander zugewandten Seitenwandungen 62 und 64 der beiden Ringöffnungen 36 und 38 umfaßt, in axialer Richtung bzw. in Richtung der Längsachse 14 hin- und herverschiebbar gelagert. Das Ringmundstück 68 ist bei der Ausführungsform nach Figur 1 mit dem die beiden Primärluft-Kanäle 35, 37 voneinander trennenden Rohrmantel 70 verbunden, so daß die axiale Verschiebung des Ringmundstücks 68 durch entsprechende Einwirkung auf den Rohrmantel 70 erfolgt. Beim Start wird das Ringmund- .stück 68 in Figur 1 nach rechts verschoben, so daß die Spaltweiten der Ringöffnungen 36 und 38 und damit die Menge der austretenden Primärluft ein Minimum sind. Bei Vollast sind die Verhältnisse umgekehrt, d. h. das Ringmundstück 68 ist in Figur 1 nach links verschoben, so daß die Ringöffnungen 36 und 38 maximal geöffnet sind. Entsprechend maximal ist die Austrittsmenge der «primären» und «sekundären» Primärluft.

Die äußerste Gas- bzw. Luftströmung durch den Ringkanal 43 dient vor allem zur Reduzierung des NOₓ-Gehalts außerhalb der Flamme im Verbrennungsraum 16. Ferner begrenzt diese Strömung die radiale Ausdehnung der Flamme und verhindert Ablagerungen an den Seitenwänden des Verbrennungsraumes 16.

Durch den Ringkanal 39 kann auch pulverisierter Brennstoff, z.B. Kohlepulver eingeblasen werden, und zwar vermischt mit Sekundärluft oder anstatt der Sekundärluft. Dies ist insbesondere bei Vollast möglich und zweckmäßig, wenn Energiespitzen auftreten.

Das Kernstück der erfindungsgemäßen Vorrichtung ist die Konfiguration des Düsenkörpers 32 mit der dargestellten Anordnung der Eintrittsöffnungen 10 und 12' für Öl und feste Brennstoffe. Diese Konfiguration wird nun anhand der Figuren 2 bis 4 näher beschrieben.

Der Brennstoffeinlaß ist durch mehrere, nämlich 16, gleichmäßig über einen Kreisumfang 11 bzw. 13 verteilt angeordnete Eintrittsöffnungen 10, 12' gebildet, wobei die Eintrittsöffnungen 10 für flüssigen Brennstoff, insbesondere Öl, und die Eintrittsöffnungen 12' für festen Brennstoff bzw. eine Brennstoffemulsion abwechselnd längs des Umfangs angeordnet sind. Die Eintrittsöffnungen 10 für flüssigen Brennstoff sind längs eines nach innen versetzten Kreisumfanges 13 radial nach außen gerichtet, während die Eintrittsöffnungen 12'für festen Brennstoff längs eines weiter außen liegenden bzw. dem Verbrennungsraum 16 näherliegenden Kreisumfangs 11 bezogen auf die Längsachse 14 des Verbrennungsraumes 16 in Strömungsrichtung nach außen geneigt gerichtet sind.

Ferner ist ein zentraler Einlaß 18, der sich koaxial zur Längsachse des Düsenkörpers 32 bzw. Verbrennungsraums 16 erstreckt, zum Einblasen von Druckluft vorgesehen. Dadurch wird eine Ablagerung von Kohle oder Kohlenstaub an der dem Verbrennungsraum zugewandten Stirnfläche des Düsenkörpers 32 sicher vermieden. Vor dem zentralen Druckluft-Einlaß 18 zweigen Verbindungsleitungen 20 ab, die an den Eintrittsöffnungen 12' für festen Brennstoff münden, und zwar konkret in die Eintrittsöffnungen 12' für festen Brennstoff jeweils bildende Mundstücke 24 (siehe Figuren 2 und 4). Die Mundstücke 24 umfassen jeweils einen Ring mit dreieckförmigem Querschnitt, wobei eine Ringkante 28 dieses Querschnitts die in den Verbrennungsraum 16 mündende Eintrittsöffnung 12' definiert bzw. begrenzt. In den Mundstücken 24 sind auf die Eintrittsöffnung 12' gerichtete Druckluftkanäle 30 vorgesehen, die mit den oben erwähnten Druckluft-Verbindungsleitungen bzw. Abzweigungen 20 innerhalb des Düsenkörpers 32 fluidverbunden sind. Die Fluidverbindung erfolgt dabei über einen äußeren Ringraum, der einerseits durch den Düsenkörper und andererseits durch eine Ringnut 21 im Mundstück 24 begrenzt ist, wobei in diesen Ringraum die Druckluft-Verbindungsleitung bzw. Abzweigung mündet und ferner an diesen Ringraum mehrere, etwa gleichmäßig über den Umfang des Mundstücks 24 verteilt angeordnete Druckluftkanäle 30 anschließen (siehe Figuren 2 und 3).

Durch die relativ spitze bzw. scharfe Ringkante 28, durch die die Eintrittsöffnung 12' für festen Brennstoff begrenzt ist, wird die Brennstoff-Strömung unter Ausbildung eines «Sprühkegels» aufgebrochen. Dieser Effekt wird zusätzlich durch die Einblasung von Druckluft durch die Druckluftkanäle 30 hindurch unterstützt. Mittels der eingeblasenen Druckluft kann die Ausbildung eines «Sprühkegels» gut variiert bzw. eingestellt werden an die jeweils gewünschten Bedingungen bzw. an die Art und Qualität des Brennstoffs, den es zu verbrennen gilt. Durch die beschriebene Konstruktion wird der eingeleitete Brennstoff also bereits auf mehrere Einzeldüsen verteilt und an diesen zusätzlich extrem «aufgebrochen» mit der Folge einer maximalen Feinverteilung und der Entstehung einer maximalen freien bzw. verbrennungsaktiven Oberfläche.

Vorzugsweise sind die Mundstücke 24 auswechselbar im Düsenkörper angeordnet, z.B. eingeschraubt. Damit ist eine Anpassung an die zu verbrennenden Brennstoffe möglich. Die verschiedenen Düsenkörper können sich durch unterschiedlich große Eintrittsöffnungen 12' und/oder unterschiedlich große Anzahl von Druckluftkanälen 30 bzw. unterschiedlich dimensionierte Druckluftkanäle 30 unterscheiden. Auch ist es möglich, Mundstücke 24 einzusetzen, deren die Eintrittsöffnung 12' begrenzende Ringkante 28 etwas abgerundet, gestuft oder abgeflacht ist. Am besten eignet sich jedoch eine spitz auslaufende Ringkante 28.

Der zentrale Drucklufteinlaß 18 kann ebenfalls innerhalb eines Einsatzteils 19 angeordnet sein, der an der dem Verbrennungsraum 16 zugewandten Stirnseite des Düsenkörpers 32 einschraubbar ist. Auf diese Weise ist es möglich, durch Verwendung eines anderen Einsatzkörpers 19 den freien Querschnitt sowie die Form des Einlasses 18 zu verändern (siehe Figur 2 im Vergleich zu Figur 1, wo die Form des Einlasses 18 etwa derjenigen der Eintrittsöffnung 12' für festen Brennstoff entspricht).

Wie bereits dargelegt, werden durch die zentrale Drucklufteinblasung durch den Einlaß 18 Ablagerungen an der dem Verbrennungsraum zugewandten Stirnfläche des Düsenkörpers 32 vermieden. Die zentral rezirkulierenden etwa 1500 bis 1700 °C heißen Verbrennungsgase erfahren dort eine Umlenkung und werden vom eingeleiteten Brennstoff, insbesondere vom durch die Eintrittsöffnungen 12' eingeleiteten Fest-Brennstoff wieder zurück in den Verbrennungsraum 16 mitgerissen. Die heißen Verbrennungsgase bewirken dabei unmittelbar nach dem Austritt der relativ kalten Brennstoffe bzw. Brennstoffemulsion eine Entflammung derselben, so daß der Verbrennungsvorgang relativ nahe hinter dem Brennstoffeintritt 12' in Gang gesetzt wird, wobei diese Entflammung zusätzlich - vor allem während der Startphase - unterstützt wird durch das radial eingeleitete Öl (durch die Eintrittsöffnungen 10). Der Flammenmantel wird bestimmt durch das Gleichgewicht zwischen den durch die Rotation bedingten Zentrifugalkräften sowie den durch den außerhalb des Flammenmantels im Bereich der Stirnwand 33 herrschenden Unterdruck bedingten Kräften einerseits und den durch den zentralen Unterdruck vor dem Düsenkörper innerhalb des Flammenmantels bedingten Gegenkräften andererseits.

Beim Starten der Verbrennung werden die beiden äußeren Gas- bzw. Luftkanäle 52, 54 geschlossen. Die Ringöffnung 40 wird so eingestellt, daß die Geschwindigkeit der austretenden Luft etwa 40 m/s beträgt. Das Ringmundstück 68 wird - wie dargelegt - in Richtung zum Verbrennungsraum 16 hin verschoben, so daß die Ringspalte zwischen den Seitenwandungen 60, 62 bzw. 64, 66 verkleinert werden, wodurch die Austrittsmenge der «primären» und «sekundären» Primärluft bei etwas erhöhter Austrittsgeschwindigkeit reduziert wird. Durch die etwas erhöhte Austrittsgeschwindigkeit insbesondere der «sekundären Primärluft» aus der zum eingeleiteten Brennstoff hin gerichteten Ringöffnung 38 wird ein hoher Aufbrecheffekt erhalten. Die Primärluft wird beim Start so aufgeteilt, daß etwa 60 bis 70%, vorzugsweise 90% derselben, aus der dem Brennstoffeinlaß am nächsten gelegenen Ringöffnung 36 und nur etwa 30 bis 40% vorzugsweise 10% derselben aus der zweitnächsten Ringöffnung 38 ausströmen.

Bei Vollast beträgt bei erhöhter Gesamtmenge der Primärluft das Mengenverhältnis zwischen «primärer Primärluft» und «sekundärer Primärluft» etwa 3:7. Diese Ausführungen zeigen, daß beim Start eine konzentrierte starke Gasströmung in unmittelbarer Umgebung des eingeleiteten Brennstoffs benötigt wird, um diesen aufzubrechen und damit die Verbrennung aufgrund der vergrößerten Oberfläche des Brennstoffs leichter in Gang bringen zu können. Das Aufbrechen des Brennstoffs in kleinste Partikel bzw. Tröpfchen wird zusätzlich erleichtert durch die Tatsache, daß der Brennstoff durch eine Vielzahl von Eintrittsöffnungen in den Verbrennungsraum eingeleitet wird. Der relativ kompakte Brennstoff wird also bereits aufgeteilt in den Verbrennungsraum eingeleitet bzw. eingespritzt, wobei eine erste Aufbrechung im Bereich der Eintrittsöffnungen stattfindet und eine sekundäre Aufbrechung durch die äußere Gas- bzw. Luftströmung. Die beschriebene Änderung des Mengenverhältnisses zwischen «primärer» und «sekundärer» Primärluft bei gleichzeitiger Änderung der Kapazität bzw. Austrittsmenge insgesamt erhält man in einfacher Weise durch entsprechende Konfiguration des axial beweglichen Ringmundstücks 68, z. B. wie in Figur 1 oder 5 dargestellt mit jeweils etwa trapezförmigem Querschnitt.

Wie oben bereits dargelegt worden ist, ist die Ablenkung der radial äußersten Einzel-Gas- bzw. Luftströmung durch die Leitschaufeln bzw. Drallelemente 54 geringer und kann sogar 0 betragen. Dadurch wird ganz erheblich die radiale Ausdehnung des Flammenmantels beeinflußt.

Die oben erwähnte Beimischung von Verbrennungsgasen zu der «primären Primärluft» hat zwei Vorteile. Zum einen läßt sich sowohl der flüssige als auch der feste Brennstoff längs ihrer Wege durch die Kanäle 34, 36, 38 vorwärmen. Zum anderen kann eine gewisse Nachverbrennung und damit ein höherer Wirkungsgrad erzielt werden. Diese beiden Vorteile wiegen den Nachteil eines geringeren Sauerstoffanteils auf. Bei reiner Kohleverbrennung ist es jedoch zweckmäßig, auf die Beimischung von Verbrennungsgasen zu verzichten. Im übrigen könnte der Nachteil eines geringeren Sauerstoffanteils durch eine Sauerstoffanreicherung der übrigen Einzel-Gas- bzw. Luftströmungen («Sekundärluft») kompensiert werden. Bei Verbrennungen eines Kohle-Wasser-Gemisches werden vorzugsweise Benetzungsmittel zugesetzt, die eine gleichmäßige Verteilung der Kohlepartikel im Wasser gewährleistet.

Die Ausführungsform nach den Figuren 5 bis 7 unterscheidet sich von derjenigen nach den Figuren 1 bis 4 nur durch einen unterschiedlichen Aufbau des Düsenkörpers. Alle übrigen Maßnahmen sind gleich geblieben und auch mit den entsprechenden Bezugsziffern versehen, so daß man sich nachstehend mit der Beschreibung des Düsenkörpers anhand der Figuren 6 und 7 beschränken kann.

Der Düsenkörper 32 nach den Figuren 6 und 7 umfaßt eine zentrale Zuleitung 34 für feste Brennstoffe, wie pulverisierte Kohle mit oder ohne Wasser, Öl oder dergleichen, eine diese Zuleitung konzentrisch umgebende Ringleitung 36' fürflüssigen Brennstoff, wie Öl oder dergleichen sowie diese Öl-Ringleitung konzentrisch umgebende Druckluft-Zuführung 38' in Form von mehreren gleichmäßig über einen Kreisumfang verteilt angeordneten Leitungsbohrungen. Die Zuleitungen 34 und 36' für festen und flüssigen Brennstoff münden in radial gerichtete Eintrittsöffnungen 10 bzw. 12, die abwechselnd gleichmäßig über den Umfang verteilt angeordnet sind, wie Figur 7 gut erkennen läßt. Insgesamt sind ebenso wie bei der Ausführungsform nach den Figuren 1 bis 4 jeweils acht Eintrittsöffnungen 10 bzw. 12 für festen und flüssigen Brennstoff vorgesehen.

Die Druckluft-Bohrungen 38', die sich parallel zur Längsachse 14 des Düsenkörpers 32 bzw. des Verbrennungsraums 16 erstrecken und die mit «primärer Primärluft» aus dem den Düsenkörper 32 unmittelbar umgebenden Gas- bzw. Luftkanal 35 mit Druckluft versorgt werden, münden in einen radial offenen Ringspalt 22, der in Strömungsrichtung hinter den radial gerichteten Eintrittsöffnungen 10, 12 liegt. Der Ringspalt 22 wird durch eine an die Stirnseite des Düsenkörpers 32 angesetzte Abdeckscheibe 23 gebildet, und zwar unter Freilassung des erwähnten, sich radial erstreckenden Ringspaltes 22 (siehe auch Figur 5).

Die Abdeckplatte 23 hat eine flache Stirnfläche 56, während die dem Verbrennungsraum 16 zugewandte Stirnfläche 58 des Düsenkörpers nach den Figuren 1 bis 4 kegelstumpfförmig ausgebildet ist. Selbstverständlich ist eine entsprechende Ausbildung der Stirnfläche 56 denkbar.

Durch die durch den Ringspalt 22 radial ausströmende «primäre Primärluft» wird zum einen eine Ablagerung von austretendem festen oder flüssigen Brennstoff an der Stirnfläche 56 und zum anderen eine Ablagerung von Brennstoffen oder Brennstoffresten an der dem Brennstoffeinlaß gegenüberliegenden Begrenzungswand 62 der dem Düsenkörper 32 nächstgelegenen Gas- bzw. Lufteintrittsöffnung 36' sicher vermieden. Zusätzlich kann bei der Ausführungsform nach den Figuren 5 bis 7 eine zentrale Drucklufteinblasung entsprechend der Ausführungsform nach den Figuren 1 bis 4 vorgesehen sein.

Es ist auch denkbar, den Düsenkörper 32 in axialer Richtung bzw. in Richtung der Längsachse 14 hin- und herverschiebbar innerhalb des Gasregisters anzuordnen, wodurch zum einen die Spaltweite der Ringöffnung 36 für den Austritt der «primären Primärluft» und zum anderen die Versenkung des Düsenkörpers und damit des Brennstoffeinlasses in der Stirnwand 33 des Verbrennungsraums 16 veränderbar bzw. einstellbar sind abhängig von der Konstitution des Brennstoffs und der Art des Brennstoffs.

Bei kleineren Brennern ist das äußere Gasregister für Sekundärluft entbehrlich.

## Patentansprüche

1. Verfahren zum Verbrennen flüssiger Brennstoffe, wie ÖI oder dergleichen, und/oder fester Brennstoffe, insbesondere Kohle, Torf oder dergleichen, in pulverisierter Form, wobei letztere trocken oder mit einer Trägerflüssigkeit wie Wasser und/oder Öl vermischt als Emulsion zusammen mit dem flüssigen Brennstoff unter Ausbildung eines rezirkulierenden Strömungsprofiles in einen Verbrennungsraum eingeleitet werden und dieses Strömungsprofil durch eine rotierende äußere Luftströmung begrenzt wird, dadurch gekennzeichnet, daß die festen und flüssigen Brennstoffe getrennt und - bei mehreren Brennstoffeintritten abwechselnd - in vorbestimmtem Winkelabstand voneinander längs unterschiedlicher Kreisumfänge in den Verbrennungsraum eingeleitet werden, wobei die Einleitung des flüssigen Brennstoffs gegenüber derjenigen festen Brennstoffs, bezogen auf die Längsachse des Verbrennungsraums, längs des radial äußeren Kreisumfangs erfolgt.

2. Verfahren nach Anspruch 1, dadurch gekennzeichnet, daß sowohl die festen als auch flüssigen Brennstoffe bezogen auf die Längsachse des Verbrennungsraums radial nach außen hin gerichtet in den Verbrennungsraum eingeleitet werden.

3. Verfahren nach Anspruch 1, dadurch gekennzeichnet, daß der feste und/oder flüssige Brennstoff bezogen auf die Längsachse des Verbrennungsraums in Strömungsrichtung nach außen hin geneigt in den Verbrennungsraum eingeleitet werden.

4. Verfahren nach einem der Ansprüche 1 bis 3, dadurch gekennzeichnet, daß zentral Druckluft in den Verbrennungsraum eingeblasen wird.

5. Verfahren nach Anspruch 2, dadurch gekennzeichnet, daß die Druckluft in unmittelbarer Nähe des Brennstoffeintritts radial in den Verbrennungsraum eingeblasen wird, wobei die Einblasung vorzugsweise etwa gleichmäßig über den Umfang eines Ringspaltes oder dergleichen erfolgt.

6. Verfahren nach einem der Ansprüche 1 bis 5, dadurch gekennzeichnet, daß den festen Brennstoffen bzw. der Brennstoffemulsion beim Eintritt in den Verbrennungsraum zusätzlich noch Druckluft beigemischt wird, vorzugsweise unmittelbar vor dem Eintritt in den Verbrennungsraum unter gleichzeitiger Aufbrechung des zugeführten Brennstoffes.

7. Verfahren nach Anspruch 6, dadurch gekennzeichnet, daß die Druckluft gegen den zugeführten Brennstoff gerichtet wird, insbesondere in Strömungsrichtung des Brennstoffs geneigt.

8. Verfahren nach einem der Ansprüche 1 bis 7, dadurch gekennzeichnet, daß die äußere Luftströmung in mehreren konzentrischen Teilströmungen in den Verbrennungsraum eingeblasen wird, wobei die Teilströmungen hinsichtlich Durchsatz jeweils variierbar sind und ihre Strömungsgeschwindigkeiten von innen nach außen abnehmen.

9. Verfahren nach Anspruch 8, dadurch gekennzeichnet, daß mindestens der dem Brennstoffeintritt am nächsten gelegenen Luftströmung Verbrennungsgase zugemischt werden.

10. Verfahren nach Anspruch 8 oder 9, dadurch gekennzeichnet, daß beim Start der Verbrennung der Luftdurchsatz etwa 20 bis 40% des Durchsatzes bei Vollast beträgt.

11. Verfahren nach einem der Ansprüche 8 bis 10, dadurch gekennzeichnet, daß die beiden dem Brennstoffeintritt nächst gelegenen Luftströmungen eine etwa gleichbleibende Strömungsgeschwindigkeit bei allen Betriebszuständen aufweisen.

12. Verfahren nach einem der Ansprüche 8 bis 11, dadurch gekennzeichnet, daß die Einleitung der dem Brennstoffeintritt benachbarten Luftströmung («primäre Primärluft») in einem Winkel von etwa 10 bis 30°, vorzugsweise 15°, zur Radialen erfolgt.

13. Verfahren nach Anspruch 12, dadurch gekennzeichnet, daß die radial weiter außen liegende Gasströmung («sekundäre Primärluft») so gerichtet wird, daß ein auf das Brennstoff-Strömungsprofil, das etwa hohlkegelförmig ausgebildet ist, hin gerichtetes hohlkegelförmiges Gas- bzw. Luft-Strömungsprofil entsteht, das das Brennstoffströmungsprofil zu durchdringen versucht und aufbricht.

14. Vorrichtung zum Verbrennen flüssiger Brennstoffe, wie Öl oder dergleichen, und/oder fester Brennstoffe, insbesondere Kohle, Torf oder dergleichen, die in pulverisierter Form entweder trocken oder mit einer Trägerflüssigkeit, wie Wasser und/oder Öl, vermischt als Emulsion zusammen mit dem flüssigen Brennstoff durch einen Einlaß hindurch in einen Verbrennungsraum einleitbar sind, wobei der Brennstoff-Einlaß konzentrisch von einem Lufteintritt umgeben ist, zur Durchführung des Verfahrens nach einem der Ansprüche 1 bis 13, dadurch gekennzeichnet, daß der Brennstoffeinlaß durch jeweils eine oder mehrere etwa gleichmäßig über einen Kreisumfang verteilt angeordnete Eintrittsöffnungen (10, 12 bzw. 10,12') gebildet ist, wobei die Eintrittsöffnungen (10) für flüssigen Brennstoff und die Eintrittsöffnungen (12 bzw. 12') für festen Brennstoff bzw. Brennstoffemulsion abwechselnd längs unterschiedlicher Kreisumfänge (11 und 13) angeordnet sind, derart, daß die Eintrittsöffnungen (10) für den flüssigen Brennstoff gegenüber denen für festen Brennstoff auf dem bezogen auf die Längsachse (14) des Verbrennungsraums (16), äußeren Kreisumfang liegen.

15. Vorrichtung nach Anspruch 14, dadurch gekennzeichnet, daß die Eintrittsöffnungen entweder radial (10, 12) und/oder in Strömungsrichtung bezogen auf die Längsachse (14) des Verbrennungsraums (16) nach außen geneigt (12') gerichtet sind.

16. Vorrichtung nach Anspruch 14 oder 15, dadurch gekennzeichnet, daß ein zentraler Einlaß (18) für Druckluft vorgesehen ist.

17. Vorrichtung nach Anspruch 16, dadurch gekennzeichnet, daß vom zentralen Drucklufteinlaß (18) bzw. von der zu diesem führenden Druckluftleitung (38) Verbindungsleitungen (20) zum Einlaß (Eintrittsöffnungen 12') für festen Brennstoff abzweigen.

18. Vorrichtung nach Anspruch 17, dadurch gekennzeichnet, daß die Verbindungsleitungen (20) am Brennstoffeinlaß unmittelbar vor den Eintrittsöffnungen (12') münden, und zwar vorzugsweise in Strömungsrichtung des zugeführten Brennstoffs geneigt gegen diesen gerichtet.

19. Vorrichtung nach Anspruch 14 oder 15, dadurch gekennzeichnet, daß ein in radialer Richtung offener Ringspalt (22) als Drucklufteinlaß versehen ist, und zwar vorzugsweise in Strömungsrichtung hinter dem Brennstoffeinlaß (Eintrittsöffnungen 10, 12).

20. Vorrichtung nach einem der Ansprüche 14 bis 19, dadurch gekennzeichnet, daß der Einlaß für feste Brennstoffe durch ein Mundstück (2) gebildet ist mit einer in den Verbrennungsraum (16) mündenden Eintrittsöffnung (12'), die durch die Kante (28) eines Ringabschnitts (26) mit etwa dreieckförmigem Querschnitt begrenzt ist.

21. Vorrichtung nach Anspruch 20, dadurch gekennzeichnet, daß das Mundstück (24) auf die Eintrittsöffnung (12') gerichtete Druckluftkanäle (30) aufweist, die über die Vebindungsleitung (20) mit dem zentralen Drucklufteinlaß (18) oder der zu diesem Einlaß führenden Druckluftleitung (38) fluidverbunden sind.

22. Vorrichtung nach einem der Ansprüche 14 bis 21, dadurch gekennzeichnet, daß die festen und flüssigen Brennstoffe sowie gegebenenfalls Druckluft durch koaxial in einem Düsenkörper (32) angeordnete Kanäle (34, 36, 38) den jeweiligen Eintrittsöffnungen (10, 12; 12'; 18, 22) zuführbar sind.

23. Vorrichtung nach einem der Ansprüche 14 bis 22, dadurch gekennzeichnet, daß der Lufteintritt als Register mit mindestens vier konzentrischen Lufteintrittsöffnungen (36, 38, 40, 42, 44) ausgebildet ist, wobei jeder Lufteintrittsöffnung Drallelemente (46, 48, 50, 52, 54) zugeordnet und die Ringspaltweite der beiden dem Brennstoffeinlaß nächstgelegenen Lufteintrittsöffnungen (36, 38) kontinuierlich verstellbar sind, während die übrigen, vom Brennstoffeinlaß radial etwas weiter entfernt liegenden Lufteintrittsöffnungen (40, 42, 44) individuell verschließbar bzw. öffenbar sind.

24. Vorrichtung nach Anspruch 23, dadurch gekennzeichnet, daß ein den Brennstoffeinlaß umfassender Düsenkörper (68) in Richtung seiner Längsachse bzw. der Längsachse (14) des Verbrennungsraums (16) verschiebbar gelagert ist, insbesondere jedoch in eine Lage bringbar ist, in der der Brennstoffeinlaß gegenüber der Stirnwand (33) des Verbrennungsraumes (16) zurückversetzt bzw. versenkt angeordnet ist.

25. Vorrichtung nach Anspruch 23 oder 24, dadurch gekennzeichnet, daß die zentrale, dem Verbrennungsraum (16) zugewandte Stirnfläche des Düsenkörpers (68) entweder eben (56) oder kegelstumpfförmig (58), kugelkalottenförmig (konvex oder konkav) kegelförmig oder dergleichen ausgebildet ist.

26. Vorrichtung nach einem der Ansprüche 23 bis 25, dadurch gekennzeichnet, daß die Ringspaltweite der beiden dem Brennstoffeinlaß nächstgelegenen Lufteintrittsöffnungen (36, 38) jeweils durch Veränderung der Relativlage der die Eintrittsöffnungen begrenzenden Seitenwandungen (60, 62 bzw. 64, 66) veränderbar ist.

27. Vorrichtung nach einem der Ansprüche 23 bis 26, dadurch gekennzeichnet, daß die Ringspaltweite der beiden dem Brennstoffeinlaß nächstgelegenen Lufteintrittsöffnungen (36, 38) in gleicher Weise veränderbar ist, nämlich durch Verschiebung eines die beiden benachbarten Seitenwandungen (62, 64)ₛder beiden Lufteintrittsöffnungen (36, 38) umfassenden Ringmundstücks (38) in Richtung der Längsachse (14) des Düsenkörpers (32) bzw. Verbrennungsraums (16), wobei das Ringmundstück (68) vorzugsweise Teil des die beiden dem Brennstoffeinlaß nächstgelegenen Teil-Luftströmungen voneinander trennenden Rohr- oder dergleichen -mantels (70) ist.

28. Vorrichtung nach einem der Ansprüche 23 bis 27, dadurch gekennzeichnet, daß die gegenüber dem Brennstoffeinlaß zweitnächste Lufteintrittsöffnung (38) so gerichtet ist, daß die entsprechende Luftströmung ein zum etwa hohlkegelförmigen Strömungsprofil des eintretenden Brennstoffs hin gerichtetes ebenfalls etwa hohlkegelförmiges Strömungsprofil annimmt.

## Revendications

1. Procédé à brûler des combustibles liquides tels que l'huile ou autres produits semblables et/ ou des combustibles solides, en particulier du charbon, de la tourbe, ou des autres produits semblables, en forme de poudre, dans lequel procédé les combustibles solides sont introduits dans une chambre de combustion, à sec ou en mélange émulsifié par un liquide porteur tel que l'eau et/ou l'huile, ensemble avec le combustible liquide, en formant un profilé d'écoulement récirculant, et dans lequel ce profilé d'ecoulement est défini par un courant d'air extérieur tournant, caractérisé en ce que les combustibles solides et liquides sont introduits dans la chambre de combustion à part et, en cas d'entrées de combustible multiples, à tour de rôle et à une distance angulaire définie le long des circonférences différentes, et en ce que le combustible liquide, à l'encontre des combustibles solides, sont introduits le long de la circonférence radialement extérieure relativement à l'axe longitudinal de la chambre de combustion.

2. Procédé selon la Revendication 1, caractérisé en ce que les combustibles solides et liquides sont introduits dans la chambre de combustion en sens radial à l'extérieur relativement à l'axe longitudinal de la chambre de combustion.

3. Procédé selon la Revendication 1, caractérisé en ce que le combustible solide et/ou liquide est introduits dans la chambre de combustion en pente vers l'extérieur, en sens d'écoulement, relativement à l'axe longitudinal de la chambre de combustion.

4. Procédé selon quelconque des Revendications 1 à 3, caractérisé en ce que de l'air comprimé est centralement soufflé dans la chambre de combustion.

5. Procédé selon la Revendication 2, caractérisé en ce que l'air comprimé est radialement soufflé dans la chambre de combustion immédiatement à l'entrée de combustible, l'opération de soufflage se faisant préférablement à peu près régulièrement par le pourtour d'un passage annulaire ou semblable.

6. Procédé selon quelconque des Revendications 1 à 5, caractérisé en ce que de l'air comprimé additionnel est ajouté aux combustibles solides ou à l'émulsion de combustible, à l'entrée dans la chambre de combustion, préférablement immédiatement avant l'entrée dans la chambre de combustion, à décomposition simultanée du combustible amené.

7. Procédé selon la Revendication 6, caractérisé en ce que l'air comprimé est dirigé vers le combustible amené, en particulier en pente en sens d'écoulement du combustible.

8. Procédé selon quelconque des Revendications 1 à 7, caractérisé en ce que le courant d'air extérieur est soufflé dans la chambre de combustion en plusieurs courants partiels dont chacun est variable en débit et dont les vitesses d'écoulement s'affaiblissent du dedans à l'extérieur.

9. Procédé selon la Revendication 8, caractérisé en ce que des gaz de combustion sont ajoutés au moins au courant d'air le plus proche à l'entrée de combustible.

10. Procédé selon la Revendication 8 ou 9, caractérisé en ce qu'au départ de l'opération de combustion, le débit d'air correspond à une valeur de 20 à 40% environ du débit à pleine charge.

11. Procédé selon quelconque des Revendications 8 à 10, caractérisé en ce que les deux courants d'air les plus proches à l'entrée de combustible présentent une vitesse d'écoulement à peu près constante à tout régime.

12. Procédé selon quelconque des Revendications 8 à 11, caractérisé en ce que le courant d'air immédiat à l'entrée de combustible («air primaire initiale») est introduit à un angle entre 10 et 30° environ, préférablement 15°, relatif au plan radial.

13. Procédé selon la Revendication 12, caractérisé en ce que le courant de gaz radialement le plus extérieur («air primaire secondaire») est si dirigé qu'un profilé d'écoulement de gaz ou d'air en forme d'un cône creux soit créé qui est dirigé vers le profilé d'écoulement de combustible qui présente une forme à peu près d'un cône creux aussi, ledit courant gaz ayant tendance à pénétrer et décomposant le profilé d'écoulement de combustible.

14. Dispositif de combustion des combustibles liquides tels que l'huile ou un produit semblable, et/ou des combustibles solides, en particulier du charbon, de la tourbe, ou un produit semblable, lesquels combustibles solides sont introduisables en forme de poudre, soit à sec ou en mélange émulsifié par un liquide porteur tel que l'eau et/ou l'huile, ensemble avec le combustible liquide, par une entrée dans une chambre de combustion, ladite entrée de combustible étant entourée par une entrée d'air concentrique, pour la matérialisation du procédé selon quelconque des Revendications 1 à 13, caractérisé en ce ladite entrée de combustible est constitué par une ou plusieurs lumières d'admission (10, 12 ou 10, 12') réparties régulièrement sur une circonférence, dont les lumières d'admission (10) pour le combustible liquide et les lumières d'admission (12 ou 12') pour le combustible solide ou l'émulsion de combustible sont disposées, à tour de rôle, le long des circonférences différentes (11 et 13) d'une façon que les lumières d'admission (10) pour le combustible liquide, à l'encontre des lumières pour le combustible solide, se trouvent sur la circonférence extérieure relativement à l'axe longitudinal (14) de la chambre de combustion (16).

15. Dispositif selon la Revendication 14, caractérisé en ce que les lumières d'admission sont orientées en pente à l'extérieur (12') soit radialement (10, 12) et/ou en sens d'écoulement relativement à l'axe longitudinal (14) de la chambre de combustion (15).

16. Dispositif selon la Revendication 14 ou 15, caractérisé en ce qu'une entrée centrale (18) est pourvue pour l'admission d'air comprimé.

17. Dispositif selon la Revendication 16, caractérisé en ce que des conduites de connexion (20) se détachent de l'entrée d'air comprimé centrale (18) ou de la conduite d'air comprimé (38) passante à cette entrée, vers l'entrée (lumières d'admission 12') pour le combustible solide.

18. Dispositif selon la Revendication 17, caractérisé en ce que les conduites de connexion (20) débouchent à l'entrée de combustible immédiatement en amont des lumières d'admission (12'), préférablement à orientation en pente vers le combustible amené en sens d'écoulement du combustible.

19. Dispositif selon la Revendication 14 ou 15, caractérisé en ce qu'un passage annulaire (22) ouvert en sens radial est pourvu comme entrée d'air comprimé, préférablement en aval de l'entrée de combustible (lumières d'admission 10, 12) en sens d'écoulement.

20. Dispositif selon quelconque des Revendications 14 à 19, caractérisé en ce que l'entrée pour combustibles solides est constituée par un élément de sortie (24) à une lumière d'admission (12') qui débouche dans la chambre de combustion (16) et qui est définie par l'arête (28) d'un segment annulaire (26) à section à peu près triangulaire.

21. Dispositif selon la Revendication 20, caractérisé en ce que l'élément de sortie (24) comprend des conduits d'air comprimé (30) orientés vers la lumière d'admission (12'), lesquels conduits sont raccordés à liquide, par la conduite de connexion (20), soit à l'entrée d'air comprimé centrale (18) ou à la conduite d'air comprimé (38) passante vers cette entrée.

22. Dispositif selon quelconque des Revendications 14 à 21, caractérisé en ce qu'on peut amener les combustibles solides et liquides, et éventuellement d'air comprimé, par des conduits (34,36,38) disposés coaxialement dans une tête de tuyère (32), aux lumières d'admission (10, 12; 12'; 18,22) respectives.

23. Dispositif selon quelconque des Revendications 14 à 22, caractérisé en ce que l'entrée d'air est configurée comme un registre à au moins quatre lumières d'admission d'air concentriques (36, 38, 40, 42, 44) pendant que des éléments rotationnels (46, 48, 50, 52, 54) sont associés à chacune desdites lumières d'admission, et en ce que la largeur du passage annulaire des deux lumières d'admission d'air (36, 38) qui sont immédiates à l'entrée de combustible, est ajustable en continu pendant qu'on peut individuellement obturer ou ouvrir les autres lumières d'admission d'air (40, 42, 44) qui sont radialement un peu plus éloignées de l'entrée de combustible.

24. Dispositif selon la Revendication 23, caractérisé en ce qu'un corps de tuyère (68) comprenant l'entrée de combustible est logé à être déplaçable, en particulier cependant dans une position à laquelle l'entrée de combustible est en retrait ou encastré relativement à la paroi frontale (33) de la chambre de combustion.

25. Dispositif selon la Revendication 23 ou 24, caractérisé en ce que la surface frontale centrale dudit corps de tuyère (68), qui est tournée vers la chambre de combustion (16), est plane (56) ou tronconique (58), en forme d'une calotte sphérique (convexe ou concave), conique ou en forme semblable.

26. Dispositif selon quelconque des Revendications 23 à 25, caractérisé en ce qu'on peut varier la largeur du passage annulaire de chacune des deux lumières d'admission d'air immédiates à l'entrée de combustible (36, 38), par un changement de la position relative des parois latérales (60, 62 ou 64, 66) qui définissent les lumières d'admission.

27. Dispositif selon quelconque des Revendications 23 à 26, caractérisé en ce qu'on peut varier la largeur du passage annulaire des deux lumières d'admission d'air (36, 38) immédiates à l'entrée de combustible de la même façon, c'est-à-dire par un déplacement d'un élément de sortie annulaire (38), qui comprend les deux parois latérales conti- gues (62, 64) des deux lumières d'admission d'air (36,38), en sens de la projection de l'axe longitudinal (14) dudit corps de tuyère (32) ou de la chambre de combustion (16), ledit élément de sortie annulaire (68) constituant préférablement une partie de la chemise (70) ou d'un élément semblable de tuyau qui sépare les deux courants d'air partiels les plus proches à l'entrée de combustible, l'un de l'autre.

28. Dispositif selon quelconque des Revendications 23 à 27, caractérisé en ce que la lumière d'admission d'air (38) la plus proche en second à l'entrée de combustible est si orientée que le courant d'air correspondant épouse la forme d'un profilé d'écoulement à peu près à cône creux, qui est dirigé vers le profilé d'écoulement du combustible amené qui a de même à peu près la forme d'un cône creux.

## Claims

1. Method of burning liquid fuels such as oil or the like, and/or solid fuels, specifically coal, peat or the like, in pulverizid form whereof the latter are introduced into a combustion chamber in dry state or in the form of an emulsion wherein they are mixed with a carrier liquid such as water and/ or oil, together with the liquid fuel while forming a recirculating flow section, wherein said flow section is defined by a rotating exterior air flow, characterized in that said solid and liquid fuels are introduced separately, and in the event of several fuel charges in alternation, at a defined angular distance from each other along different peripheries, while, in contrast to said solid fuels, said liquid fuel is introduced along the radially exterior periphery relative to the longitudinal axis of the combustion chamber.

2. Method according to Claim 1, characterized in that both the solid and the liquid fuels are introduced into said combustion chamber in a radially outward direction relative to the longitudinal axis of said combustion chamber.

3. Method according to Claim 1, characterized in that said solid and/or liquid fuel is introduced into said combustion chamber at an inclination directed outwardly in the flow direction relative to the longitudinal axis of said combustion chamber.

4. Method according to any of Claims 1 to 3, characterized in that compressed air is centrally blown into said combustion chamber.

5. Method according to Claim 2, characterized in that the compressed air is radially blown into said combustion chamber in the immediate vicinity of the fuel inlet, with the air being preferably blown in approximately uniformly along the periphery of an annular slot or the like.

6. Method according to any of Claims 1 to 5, characterized in that additional compressed air is admixed to the solid fuels or the fuel emulsion entering said combustion chamber, preferably immediately before entry into the combustion chamber, with simultaneous break-up of the supplied fuel.

7. Method according to Claim 6, characterized in that the compressed air is directed onto the supplied fuel, specifically at an inclination in the flow direction of the fuel.

8. Method according to any of Claims 1 to 7, characterized in that the exterior air flow is blown into the combustion chamber in several concentric partial flows whereof each may be varied in terms of through-put, and that the flow rates of the partial flows undergo a decrease from within to the outside.

9. Method according to Claim 8, characterized in that combustion gases are admixed at least to the air flow immediately next to the fuel inlet.

10. Method according to Claim 8 or 9, characterized in that at the outset of the combustion process, the air flow rate corresponds to 20 to 40% approximately of the through-put at full load.

11. Method according to any of Claims 8 to 10, characterized in that the two air flows immediately next to the fuel inlet have a roughly constant flow rate under all operating conditions.

12. Method according to any of Claims 8 to 11, characterized in that the air flow adjacent to the fuel inlet («initial primary air))) is introduced at an angle in the range from 10 to 30° approximately, preferably at an angle of 15°, relative to the radial plane.

13. Method according to Claim 12, characterized in that the gas flow at a wider radially outward spacing («secondary primary air))) is so directed that a gas or air flow section in the form of a hollow cone will be directed towards the fuel flows section of approximate hollow-cone shape, said gas or air flow section tending to penetrate and breaking up said fuel flow section.

14. System for burning liquid fuels such as oil or the like, and/or solid fuels, specifically coal, peat or the like, which may be introduced through an inlet into a combustion chamber in pulverized form either in dry state or in the form of an emulsion wherein they are mixed with a carrier liquid such as water and/or oil, together with the liquid fuel, said fuel inlet being concentrically surrounded by an air inlet, for carrying through the method according to any of Claims 1 to 13, characterized in that the fuel inlet is constituted by one or several inlet ports (10, 12 or 10, 12') roughly uniformly distributed along a periphery, whereof the inlet ports (10) for liquid fuel and the inlet ports (10) for liquid fuel and the inlet ports (12 or 12') for solid fuel or fuel emulsion are disposed in alternation along different peripheries (11 and 13) such that, in contrast to the inlet ports for the solid fuel, the inlet ports (10) for the liquid fuel (10) are located on the periphery exterior relative to the longitudinal axis (14) of said combustion chamber (16).

15. System according to Claim 14, characterized in that the inlet ports are directed either radially (10, 12) and/or at an outward inclination (12') in the flow direction relative to the longitudinal axis (14) of said combustion chamber (16).

16. System according to Claim 14 or 15, characterized in that a central inlet (18) is provided for the supply of compressed air.

17. System according to Claim 16, characterized in that connecting ducts (20) for the supply of solid fuel (inlet ports 12') branch off at the central compressed-air inlet (18) or the compressed-air line (38) leading to the compressed-air inlet (18).

18. System according to Claim 17, characterized in that the connecting ducts (20) at the fuel inlet open immediately ahead of the inlet ports (12'), preferably at an angle inclined towards the supplied fuel flow in the flow direction of the latter.

19. System according to Claim 14 or 15, characterized in that an annular slot (22) open in the radial direction is provided as compressed-air inlet, preferably downstream of the fuel inlet (inlet ports 10, 12) in the flow direction.

20. System according to any of Claims 14 to 19, characterized in that the inlet for solid fuels is constituted by an orifice (24) including an inlet port (12') opening into said combustion chamber (16), said inlet port being defined by the edge (28) of an annular section (26) presenting an approximately triangular section.

21. System according to Claim 20, characterized in that said orifice includes compressed-air ducts (30) directed towards the inlet port (12'), which are in fluid communication through the connecting ducts (20) with said central compressed-air inlet (18) or the compressed-air line (38) leading to the latter inlet.

22. System according to any of Claims 14 to 21, characterized in that the solid and liquid fuels, if applicable also compressed air, may be supplied through ducts (34, 36, 38) disposed coaxially in a nozzle head (32) to the respective inlet ports (10, 12; 12'; 18, 22).

23. System according to any of Claims 14 to 22, characterized in that the air inlet is designed as a register of at least four concentric air inlet ports (36, 38, 40, 42, 44) and that swirl elements (46, 48, 50, 52, 54) are associated with each of said air inlet ports while the widths of the annular slots of the two air inlet ports (36, 38) next to the fuel inlet are infinitely adjustable whereas the remaining air inlet ports (40, 42, 44) at a slightly wider radial spacing from the fuel inlet may be individually closed or opened.

24. System according to Claim 23, characterized in that a nozzle head (68) including the fuel inlet is supported for displacement along its longitudinal axis or the longitudinal axis (14) of said combustion chamber, specifically that it may be placed into a position where the fuel inlet is reset or recessed relative to the face wall (33) of said combustion chamber (16).

25. System according to Claim 23 or 24, characterized in that the central face wall of said nozzle head (68), which faces the combustion chamber (16), is designed either in a plane shape (56) or in the form of a truncated cone (58), a (convex or concave) spherical segment, in a conical or a similar shape.

26. System according to any of Claims 23 to 25, characterized in that the width of each of said annular slots of the two air inlet ports (36, 38) next to the fuel inlet may be varied by varying the relative position of the side walls (60, 62 or 64, 66) which define the inlet ports.

27. System according to any of Claims 23 to 26, characterized in that the widths of the annular slots of the two air inlet ports (36, 38) next to the fuel inlet may be varied in the same way, i.e. by displacement of an annular orifice (38) including the two adjacent side walls (62, 64) of the two air inlet ports (36, 38), in the direction of the longitudinal axis (14) of said nozzle head (32) or said combustion chamber (16), with said annular orifice (68) preferably constituting part of the tube or similar jacket (70) separating the two partial air flows next to the fuel inlet.

28. System according to any of Claims 23 to 27, characterized in that the air inlet opening (38) next but one joining said fuel inlet is so directed that the corresponding air flow assumes a flow section in the form of a hollow cone which is directed towards the flow section of the entering fuel, which presents approximately the shape of a hollow cone as well.
